# EUROPÄISCHE PATENTSCHRIFT

(11) **EP 0 069 847 B1**
(45) Veröffentlichungstag und Bekanntmachung des Hinweises auf die Patenterteilung: **11.09.1985**
(21) Anmeldenummer: 82104454.2
(22) Anmeldetag: 21.05.1982
(51) Int. Cl.: D01G 7/12

(54) **Verfahren und Vorrichtung zum Öffnen von Textilfaserballen**
Method and apparatus for opening textile fibre bales
Procédé et dispositif pour ouvrir des balles de fibres textiles

(30) Priorität: 15.07.1981 CH 4624/81
(43) Veröffentlichungstag der Anmeldung: 19.01.1983
(73) Patentinhaber: MASCHINENFABRIK RIETER AG, CH-8406 Winterthur (CH)
(72) Erfinder: Binder, Rolf, CH-8352 Räterschen (CH); Hanselmann, Daniel, CH-8406 Winterthur (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung bezieht sich auf ein Verfahren und eine Vorrichtung zum Öffnen von Textilfaserballen, bei dem ein in die Ballenoberflächenschicht eindringendes Faserabtragelement zum Abtragen von Faserflocken mit einer vorgegebenen Verschiebegeschwindigkeit über einer Reihe von Faserballen hin und her fahrbar ist und bei dem die Oberflächenschicht vor dem Abtragen durch ein vor dem Faserabtragelement, in Verschieberichtung gesehen, vorgesehenen Verdichtungsmittel verdichtet wird.

Aus der Praxis ist eine Ballenabtragmaschine Marke »Unifloc« des Anmelders gemäß Oberbegriff der Patentansprüche 1 und 2 bekannt.

Bekannterweise werden die Ballen in einer Reihe auf eine Bodenfläche gelegt, um mit dem Abtragelement an der oberen Fläche der Ballen Flocken herauszulösen, welche pneumatisch weitergefördert werden.

Je nach Bodenbeschaffenheit und Rauheit der Bodenfläche wirkt sich das an sich vorteilhafte Verdichtungsmittel bei der Restabtragung der Faserballen insofern nachteilig aus, als Resten niedriger Höhen, z. B. 10 cm und weniger, von dem Verdichtungsmittel nicht eindeutig erfaßt und dadurch vor dem Faserabtragelement hergeschoben werden können.

Diesen Nachteil zu beheben ist Aufgabe der Erfindung.

Die Erfindung, wie sie in den Ansprüchen gekennzeichnet ist, löst die Aufgabe verfahrensmäßig dadurch, daß im Bereich der Verdichtung die Oberflächenschicht in Richtung Faserabtragelement gefördert wird.

Durch diesen erfinderischen Schritt entstand nicht nur der Vorteil, daß auch die Ballenreste dem Abtragorgan zugefördert wurden sondern auch noch, daß die Verdichtung veränderbar gestaltet werden kann.

Vorrichtungsmäßig wurde die Aufgabe durch die Merkmale gelöst, wie sie im kennzeichnenden Teil des Anspruches 2 angegeben sind.

Dadurch wird vorteilhafterweise das Fasermaterial an einer Stelle vom Fördermittel erfaßt, an der ein Ausbrechen aus dem Oberflächenverband verhindert und dadurch positiver als ohne diese Maßnahme gefördert wird.

Die weiteren vorteilhaften Ausführungsformen des erfindungsgemäßen Verfahrens, respektive der Vorrichtung, sind in den weiteren Ansprüchen enthalten.

Im folgenden wird die Erfindung anhand illustrierter Ausführungsbeispiele näher erläutert. Es zeigt
Fig. 1 ein Querschnitt der erfindungsgemäßen Vorrichtung, in Richtung III-III (Fig.2) gesehen, halbschematisch dargestellt,
Fig. 2 ein Schnitt durch die Vorrichtung von Fig. 1, in Richtung I-I (Fig. 1) gesehen,
Fig. 3 ein Detail der Vorrichtung von Fig. 2, in Richtung 11-11 (Fig. 2) gesehen,
Fig. 4 ein Ausschnitt K von Fig. 2, vergrößert dargestellt,
Fig. 5 ein Querschnitt einer Variante der erfindungsgemäßen Vorrichtung, halbschematisch, in Richtung IV-IV (Fig. 6) gesehen, dargestellt,
Fig. ein Schnitt durch die Vorrichtung von Fig. 5, in Richtung V-V (Fig. 5) gesehen.

Ein Abtragorgan 1 (Fig. 1) ist einem Maschinenrahmen 2 (Fig. 2) einer an sich bekannten Ballenabtragmaschine (nicht gezeigt) angeordnet. Bei dieser Abtragmaschine handelt es sich um eine unter dem Markennamen »Unifloc« gehandelte Maschine des Anmelders.

Das Abtragorgan 1 umfaßt ein Maschinengehäuse 3 mit Seitenwänden 4 und 5 und einer Frontwand 6.

Eine Welle 7 einer Faserabtragwalze 8 ist einerseits in einem am Maschinenrahmen 2 befestigten Lager 9 und in einem an der Frontwand 6 befestigten Lager 10 drehbar gelagert. Auf der Welle 7 sind Zahnscheiben 11 (Zähne mit strichpunktierter Linie nur angedeutet) schräg, d. h. als Taumelscheiben fest angeordnet. Die Zahnscheiben sind für den Faserflockenabtrag in beiden Drehrichtungen der Zahnscheiben geeignet und ragen durch Öffnungen 12 eines Rostes 13 in Faserballenoberflächenschichten von Faserballen 14. Der Rost 13 ist einerseits am Maschinenrahmen 2 und anderseits an der Frontwand 6 befestigt. Beidseits des Rostes 13 ist je eine Wand 15 mittels damit verbundenen Scharnieren 16 schwenkbar angeordnet. Die Achsen der Scharniere 16 sind je einerseits in der Frontwand 6 und im Maschinenrahmen 2 fest eingelassen. Die Fixierung der Wände 15 innerhalb eines Schwenkbereiches a von 10-30 Winkelgraden geschieht durch je eine Lasche 18 und 19, die mittels Fixierschrauben 20 gegeneinander gepreßt werden. Als Basis des Schwenkbereiches kann angenommen werden, daß bei 0 Winkelgraden die Wände 15 parallel zur Bodenfläche 17 wären.

Die Laschen 19 sind Teile der Wände 4 resp. 5 und die Laschen 18 sind Teile der Wände 15. Die Laschen 18 und 19 sind derart mit dem gleichen Radius konvex, resp. konkav gewölbt, daß sie bei der Schwenkbewegung aneinander gleiten.

Außerdem sind die Laschen 18 zur Aufnahme der Fixierschrauben 20 mit Gewindelöchern (nicht gezeigt) versehen. Um die Schwenkbewegung der Wände 15 zu erlauben, sind anderseits die Laschen 19 je Fixierschraube 20 mit einem Schlitz 21 (Fig. 4) versehen.

Im weiteren umfaßt das Abtragorgan je eine Sternwalze 22 und 23, (in Fig. 2 nur teilweise gezeigt) welche mittels einer Welle 24 resp. 25 in Lagern 26 und 26' resp. 27 und 27' drehbar angeordnet sind. Auf den Wellen 24 und 25 sitzen in bestimmten Abständen verteilt sternförmige Förderscheiben 28, die durch in den Wänden 15 vorgesehene schlitzförmige Öffnungen 29 in die zu verdichtende Faserballenoberflächenschicht hineinragen. Die Förderscheiben 28 sind, wie in Fig. 1 gezeigt, durch zwei aneinander geheftete gleichseitige Dreiecke gebildet. Die Lager 26 und 26' sowie die Lager 27 und 27' sind, wie in Fig. 3 für die Lager 27 und 27' gezeigt, mit Schlitzen 30 als Führungsschlitze für die Schrauben 31 (Fig. 2) versehen. Zur Aufnahme der Schrauben 31 sind je im Maschinenrahmen 2 und in der Frontwand 6 Gewindelöcher (nicht gezeigt) vorgesehen. Dadurch sind die Sternwalzen 22 und 23 in den mit dem Pfeil A (Fig. 1 und 3) gezeigten Richtungen verschiebbar angeordnet. In der Frontwand 6 und im Maschinenrahmen 2 sind Schlitze (nicht gezeigt) eingelassen, um den Wellen 24 und 25 die entsprechende Bewegung zu erlauben.

Diese Maßnahme dient entweder, um die Sternwalzen 22 und 23 gleichzeitig mit den Wänden 15 zu bewegen oder, um die Eintauchtiefe der Sternwalzen 22 und 23 in die Faserballenoberflächenschicht zu verändern.

Der Antrieb der Faserabtragwalze 8 geschieht im nicht gezeigten Maschinenbereich, der durch den Maschinenrahmen 2 vom Maschinengehäuse 3 getrennt ist.

Weiter geschieht der Antrieb der Sternwalzen 22 und 23 durch einen auf einen Support 32 fest montierten Getriebemotor 33.

Ein Kettenrad 34 und ein Kettenrad 35 sind fest auf einer verlängerten Welle 36 des Getriebemotors 33 angeordnet.

Eine Antriebskette 38 verbindet einerseits das Kettenrad 34 mit einem auf der Welle 24 fest angeordneten Kettenrad 39, und eine Antriebskette 40 verbindet anderseits das Kettenrad 35 mit einem auf der Welle 25 fest angeordneten Kettenrad 41.

Die Drehzahl der Sternwalzen 22 und 23 ist derart gewählt, daß die Spitzen der Zahnscheiben 11 eine Umfangsgeschwindigkeit erhalten, die im Minimum 5% und im Maximum 30% höher liegt, als die Verschiebegeschwindigkeit des Abtragorganes 1. Die Umfangsgeschwindigkeit wird als Fördergeschwindigkeit bezeichnet. Eine normale Fördergeschwindigkeit liegt 20% höher als die Verschiebegeschwindigkeit der Abtragmaschine.

Die Verschieberichtungen des Abtragorganes sind mit V, und V₂ (Fig. 1) bezeichnet.

Die Drehrichtung der Sternwalzen 22 und 23 ist gleichgerichtet und wechselt entsprechend der Verschieberichtung derart, daß die in Verschieberichtung gesehen vordere Sternwalze die Faserballenoberflächenschicht positiv, d. h. gegen die Abtragwalze 8 fördert.

Die Fig. 5 und 6 zeigen eine Variante der erfindungsgemäßen Vorrichtung, in der anstelle der Wände 15 und der Sternwalzen 22 und 23 ein, je ein in den Richtungen B, schwenkbar gelagertes Förderband 42 resp. 43 vorgesehen ist.

Das Förderband 42 wird von den Umlenkrollen 44 und 45 und das Förderband 43 von den Umlenkrollen 46 und 47 geführt. Die Umlenkrolle 44 resp. 47 ist auf einer Achse 48 resp. 49 aufgeschoben, während die Umlenkrolle 45 resp. 46 fest auf einer Welle 50 resp. 51 sitzt.

Um die Förderbänder 42 und 43 in den Richtungen B schwenkbar zu erhalten ist die Achse 48 durch je ein, analog der Lager 26 und 27 verschiebbares Lager 52 und 53, und die Achse 49 durch je ein analog der Lager 26' und 27' verschiebbares Lager 52' und 53' drehbar gelagert. Im weiteren ist die Welle 50 in einem Lager 54 und 55 und die Welle 51 in einem Lager 54' und 55' drehbar gelagert.

Auf der Welle 50 resp. 51 ist ein Kettenrad 56 resp. 57 drehfest angeordnet.

Eine Kette 58 verbindet das Kettenrad 56 mit einem mit der Welle 36 drehfest verbundenen Kettenrad 59 und ein ebenfalls mit der Welle 36 drehfest verbundenes Kettenrad 60 ist durch eine Kette 61 mit dem Kettenrad 57 verbunden.

Die Drehzahl der Wellen 50 und 51 wird derart gewählt, daß die Oberflächengeschwindigkeit der Förderbänder zwischen 5-35% höher liegt als die Verschiebegeschwindigkeit des Abtragorganes 1.

Eine normale Oberflächengeschwindigkeit liegt ca. 25% höher als die Verschiebegeschwindigkeit des Abtragorganes 1.

Die Drehrichtung der Förderbänder 42 und 43 ist gleichgerichtet und wechselt entsprechend der Verschieberichtung derart, daß das in Verschieberichtung gesehen vordere Förderband die Faserballenoberflächenschicht positiv, d. h. gegen die Abtragwalze 8 fördert.

Die nicht wieder bezeichneten Elemente der Fig. 5 und 6 entsprechen den mit den Fig. 1 und 2 gezeichneten und beschriebenen Elementen.

## Patentansprüche

1. Verfahren zum Öffnen von Textilfaserballen mit einem über eine Reihe von Faserballen (14) angeordneten Abtragorgan (1), bei dem an der Unterseite des Abtragorganes (1) vorgesehener Rost (13) und eine im Inneren des Abtragorganes (1) angebrachte, mit ihren Zähnen den Rost (13) durchgreifende Faserabtragwalze (8) mit einer vorgegebenen Verschiebegeschwindigkeit auf der Oberfläche der Faserballen (14) entlanggeführt werden, wobei die Zähne der Faserabtragwalze in die Oberflächenschicht der Faserballen eindringen, und bei dem in Verschieberichtung vor und hinter dem Rost (13) angeordnete, sich entlang der Oberfläche erstreckende Platten mit der Oberfläche der Faserballen in diese verdichtenden Eingriff gebracht werden, dadurch gekennzeichnet, daß die Oberflächenschicht der Faserballen (14) im Bereich der Verdichtung durch die Platten (15) beim Vorliegen von der Gefahr einer Mitnahme durch das Abtragorgan (1) ausgesetzten Ballenresten entgegen der Verschieberichtung des Abtragorgans (1) zusätzlich gefördert wird.

2. Vorrichtung zum Öffnen von Textilfaserballen mit einem mit einer vorgegebenen Verschiebegeschwindigkeit über eine Reihe von Faserballen (14) hin- und herfahrbaren Abtragorgan (1), an dessen Unterseite ein parallel zur Verschieberichtung verlaufender Rost (13) und in dessen Innerem eine mit ihren Zähnen den Rost (13) durchgreifende Faserabtragwalze (8) quer zur Verschieberichtung angebracht ist, deren Zähne in die Oberflächenschicht der Faserballen eindringen, und mit in Verschieberichtung vor und hinter dem Rost angeordneten, mit der Oberfläche der Faserballen in diese verdichtenden Eingriff tretenden, sich entlang der Oberfläche erstreckenden Platten, zur Ausführung des Verfahrens nach Patentanspruch 1, dadurch gekennzeichnet, daß in den feststehenden Platten (15) im seitlichen Abstand parallel zur Verschieberichtung verlaufende Schlitze (29) vorgesehen sind, durch welche auf parallel zur Drehachse der Faserabtragwalze (8) verlaufenden Wellen (24, 25) angeordnete Sternscheiben (28) hindurchgreifen und bei von den Platten (15) mitgenommenen Faserballenresten in die Faserballenoberflächenschicht mit einer gegebenen Eintauchtiefe eingreifen und diese Faserballenreste relativ zum Abtragorgan (1) entgegen deren Verschieberichtung fördern, indem sie gleichsinnig umlaufen, wobei die vordere Welle (24 oder 25) sich in einem die Faserballenoberflächenschicht zur Faserabtragwalze (8) fördernden Sinne dreht, und daß die Umfangsgeschwindigkeit der Sternscheiben (28) größer als die Verschiebegeschwindigkeit des Abtragorganes (1) ist.

3. Vorrichtung nach Anspruch 2, dadurch gekennzeichnet, daß die Umfangsgeschwindigkeit der Sternscheiben (28) um 5 bis 30% größer als die Verschiebegeschwindigkeit des Abtragorganes (1) ist.

4. Vorrichtung nach Anspruch 2, dadurch gekennzeichnet, daß die Sternscheiben (28) relativ zu den Platten (15) höhenverstellbar sind.

5. Vorrichtung nach einem der Ansprüche 2 bis 4, dadurch gekennzeichnet, daß die Neigung der Platten (15) veränderbar ist.

6. Vorrichtung nach Anspruch 5, dadurch gekennzeichnet, daß die Neigung der Platten (15) zwischen 10 und 30° zur Horizontalen verstellbar ist.

7. Vorrichtung nach einem der Ansprüche 2 bis 5, dadurch gekennzeichnet, daß die Wellen (24, 25) der Sternscheiben (28) von einer einzigen Antriebswelle (36) angetrieben sind.

## Claims

1. Method of opening textile fibre bales with an extraction means (1) arranged above a row of fibre bales (14), in which a grid (13) provided on the underside of the extraction means (1) and a fibre extraction roll (8) arranged in the interior of the extraction means (1) with its teeth extending through the grid (13) are moved along on the surface of the fibre bales (14) with a predetermined speed of movement, the teeth of the fibre extraction roll penetrating the surface layer of the fibre bales, and in which plates extending along the surface and arranged before and after the grid (13) considered in the direction of movement are brought into contact with the surface of the fibre bales to compress them characterized in that when bale remnants are present which are subject to the danger of being carried along by the extraction means (1) the surface layer of the fibre bales (14) in the region of compression by the plates (15) is additionally moved opposite to the direction of movement of the extraction means (1).

2. Device for opening textile fibre bales in accordance with the method of claim 1, having an extraction means (1) movable back and forth with a predetermined speed above a row of fibre bales (14), a grid (13) extending parallel to the direction of movement being mounted on the underside of the extraction means (1) and in the interior thereof a fibre extraction roll (8) the teeth of which extend through the grid (13) being mounted transverse to the direction of movement, the teeth penetrating the surface layer of the fibre bales, and having plates extending along the surface, arranged before and after the grid considered in the direction of movement, and making contact with the surface of the fibre bales to compress them characterized in that laterally spaced slots (29) extending parallel to the direction of movement are provided in the stationary plates (15), star-discs (28) mounted on shafts (24, 25) extending parallel to the axis of rotation of the fibre extraction roll (8) project through the slots and when fibre bale remnants are carried along by the plates (15) the star-discs project into the fibre bale surface layer with a given depth of penetration and, by rotating in the same direction, move these fibre bale remnants relative to the extraction means (1) against the direction of movement thereof, the front shaft (24 or 25) rotating in a sense such as to feed the fibre bale surface layer to the fibre extraction roll (8), and in that the peripheral speed of the star-discs (28) is greater than the speed of movement of the extraction means (1).

3. Device according to claim 2, characterized in that the peripheral speed of the star-discs (28) is 5 to 30% greater than the speed of movement of the extraction means (1).

4. Device according to claim 2, characterized in that the star-discs (28) are adjustable in height relative to the plates (15).

5. Device according to one of claims 2 to 4, characterized in that the inclination of the plates (15) is adjustable.

6. Device according to claim 5, characterized in that the inclination of the plates (15) is adjustable between 10° and 30° to the horizontal.

7. Device according to one of claims 2 to 5, characterized in that the shafts (24, 25) of the star-discs (28) are driven by a single drive shaft (36).

## Revendications

1. Procédé pour ouvrir des balles de fibres textiles, avec un organe de décorticage (1), disposé au-dessus d'une rangée de balles de fibres (14), dans lequel une grille (13) est prévue dans la face inférieure de l'organe de décorticage (1) et un rouleau de décorticage de fibres (8) monté à l'intérieur de l'organe de décorticage (1), dont les dents attaquent les balles à travers la grille (13), organe de décorticage qui est guidé, avec une vitesse de déplacement prédéterminée, au-dessous et le long des surfaces supérieures des balles de fibres (14), procédé dans lequel les dents du rouleau de décorticage de fibres pénètrent dans les couches de surface des balles de fibres, et dans lequel, dans la direction de déplacement de l'organe, des parois disposées devant et derrière la grille (13), et s'étendant sur toute la surface, sont mises en contact avec la surface des balles de fibres en comprimant celles-ci, caractérisé par le fait que la couche de surface des balles de fibres (14), dans la zone de compression produite par les parois (15), lors du danger d'entraînement de restes de balles par l'organe de décorticage (1) dans le sens opposé au sens de déplacement de l'organe de décorticage (1), est décortiquée davantage.

2. Dispositif pour ouvrir des balles de fibres textiles avec un organe de décorticage (1) qui se déplace, avec un mouvement de va-et-vient, au-dessus d'une rangée de balles de fibres (14) avec une vitesse de déplacement prédéterminée, organe qui possède dans sa paroi inférieure une grille (13) dont les barreaux sont paralléles à la direction de déplacement, et à l'intérieur duquel on a disposé un rouleau de décorticage de fibres (8) qui est perpendiculaire à la direction de déplacement, et dont les dents passant à travers la grille (13) pénètrent dans la couche de surface des balles de fibres, et avec des parois disposées devant et derrière la grille, vu dans le sens de déplacement, qui entrent en contact avec la surface des balles de fibres, en comprimant celles-ci, et qui s'étendent le long de la surface, pour l'exécution du procédé selon revendication 1, caractérisé par le fait que des fentes (29) sont pratiquées dans les parois fixes (15), d'une manière parallèle au sens de déplacement, fentes à travers desquelles passent des disques à étoiles (28) disposés sur les arbres (24, 25) parallèles à l'axe de rotation du rouleau de décorticage de fibres (8), et pénètrent dans les couches de surface des balles de fibres, avec une profondeur d'attaque donnée, lorsque les restes de balles sont entraînés par les parois (15), et guident ces restes de balles à l'encontre du sens de déplacement par rapport à l'organe de décorticage (1), dispositif où l'arbre de devant (24 ou 25) tourne dans un sens qui amène les couches de surfaces des balles de fibres vers le rouleau de décorticage de fibres (8), et que la vitesse circonférentielle des disques à étoiles (28) est plus grande que la vitesse de déplacement de l'organe de décorticage (1).

3. Dispositif selon revendication 2, caractérisé par le fait que la vitesse circonférentielle des disques à étoiles (28) est de 5 à 30% plus grande que la vitesse de déplacement de l'organe de décorticage (1).

4. Dispositif selon revendication 2, caractérisé par le fait que les disques à étoiles (28) sont réglables en hauteur par rapport aux parois (15).

5. Dispositif selon une des revendications 2 à 4, caractérisé par le fait que l'inclinaison des parois (15) peut être changée.

6. Dispositif selon revendication 5, caractérisé par le fait que l'inclinaison des parois (15) est réglable dans une zone d'angle comprise entre 10 et 30° par rapport à l'horizontale.

7. Dispositif selon une des revendications 2 à 5, caractérisé par le fait que les arbres (24, 25) des disques à étoiles (28) sont commandés par un seul arbre de commande (36).
